# FASCICULE DE BREVET EUROPEEN

(11) **EP 0 204 279 B1**
(45) Date de publication et mention de la délivrance du brevet: **29.11.1989**
(21) Numéro de dépôt: 86107410.2
(22) Date de dépôt: 31.05.1986
(51) Int. Cl.: G07C 1/22

(54) **Portillon de départ pour courses sportives**
Starttor für Wettrennen
Starting gate for races

(30) Priorité: 03.06.1985 FR 8508439
(43) Date de publication de la demande: 10.12.1986
(73) Titulaire: Omega Electronics S.A., 2500 Bienne (CH)
(72) Inventeur: Bovay, Jean-Pierre, CH-2500 Bienne (CH)
(74) Mandataire: de Raemy, Jacques

(56) Documents cités:
- DE-A- 2 245 529
- US-A- 2 559 796
- LA SUISSE HORLOGERE ET REVUE INTERNATIONALE DE L'HORLOGERIE, vol. 83, no. 3, October 1968, pages 33-40; "Aux jeux olympiques d'hiver de Grenoble: Le chronométrage intégral"

## Description

L'invention est relative à un portillon de départ pour courses sportives comportant une embrasure formée de deux montants disposés de part et d'autre du chemin emprunté par un coureur et placés sur la ligne de départ et des moyens de contact produisant un signal électrique pour enclencher un chronographe quand le coureur franchit ladite ligne de départ.

Un tel portillon est bien connu de l'état de la technique et couramment utilisé dans les disciplines sportives telles que le ski alpin, le ski de fond, le canoéisme de rivière ou encore le cross country. Il se présente alors tel qu'illustré en figures 1 et 2. La figure 1 est une vue en perspective d'un portillon connu. Il comprend une embrasure formée de deux montants 1 et 2 disposés de part et d'autre du chemin 3 emprunté par le coureur et placés sur la ligne de départ 4. Le portillon est pourvu de moyens de contact qui vont produire un signal électrique quand le coureur franchit la ligne 4. A cet effet il comporte un dispositif 5 fixé sur le montant 2. Sur le dispositif 5 est articulée un barre 6. La barre 6 commande un contacteur électrique (non représenté) monté dans le dispositif 5. Sur la poussée du coureur la barre 6 pivote dans le sens de la flèche 7 qui, quand elle a parcouru un angle d'environ 30 degrés, active un contact dont est pourvu le contacteur. L'activation de ce contact enclenche un chronographe électronique qui compte le temps écoulé entre le moment de l'ouverture de la barre jusqu'au moment où le coureur franchit la ligne d'arrivée.

Ce système simple présente un inconvénient non négligeable: celui de faire dépendre l'enclenchement du chronographe de la position du coureur au moment du départ d'où il résultera des temps différents selon la position adoptée. Pour comprendre cela on se reportera à la figure 2 qui montre une vue de dessus du portillon selon l'art antérieur et qui reprend les mêmes références que celles utilisées pour la figure 1. La barre est représentée ici en position fermée 6 où elle est alignée sur la ligne de départ 4 et en position entrouverte 6' pour laquelle l'angle d'ouverture a est de 30 degrés.

Pour cet angle d'ouverture, le contacteur commandé par la barre 6 est activée et le chronographe commence à compter. Pour amener la barre de la position 6 à la position 6' on peut agir en 8 près de son articulation ou en 9 à son extrémité opposée. Si l'on agit en 8, la figure montre qu'un très petit déplacement a est nécessaire pour amener la barre de la position 6 à la position 6' alors que si c'est en 9 qu'on agit il faudra un déplacement b beaucoup plus grand pour obtenir le même angle d'ouverture. Ceci étant, on comprend que le coureur représenté en 10 sur la figure 2 aura tout avantage à se déplacer autant que possible vers la gauche de la figure et même dans cette position à avancer son genou droit puisque dans ces conditions il pourra franchir une distance b avant que le chronographe ne se mette à compter. Ainsi de deux coureurs se déplaçant à la même vitesse sur une même distance, l'un partant en 8 et l'autre en 9, c'est celui qui sera parti en 9 qui gagnera la course.

Si l'on désigne par t le temps moyen mis par un coureur pour franchir une distance de course désignée par L, par b l'espace franchi avant l'enclenchement du chronographe, le gain de temps t' vaudra:

Suivant le genre de course envisagée, ce gain de temps n'est pas négligeable. Pour s'en convaincre on prendra un exemple tiré d'une course de ski, épreuve de slalom. La compétition se joue sur une longueur d'environ 600 mètres et sur une durée moyenne de descente par skieur de 86 secondes. L'embrasure du portillon a une largeur de 0,75 m entre les montants 1 et 2. La figure 2 étant dessinée à l'échelle 1/10, on voit que si la poussée a lieu en 9, l'espace franchi b est de l'ordre de 0,3 m (alors que cet espace ne serait que de 0,04m si la poussée avait été donnée en a). On peut donc, en appliquant la formule donnée ci-dessus estimer le gain de temps t' à

Cette valeur peute être considérée comme un minimum car elle ne tient pas compte du fait que le skieur part d'une position arrêtée. Diverses mesures pratiques ont montré que le gain de temps considéré peut être situé entre les valeurs de 0,04 seconde et de 0,1 seconde. Or, quand on sait qu'actuellement le classement des concurrents est réalisé au centième de seconde, on comprend le besoin qu'il y a de supprimer ou tout au moins de minimiser fortement l'avantage que peut prendre un concurrent sur un autre basé uniquement sur la manière de prendre le départ, que cet avantage soit intentionnellement recherché ou non.

On conçoit que cet avantage peut varier dans de fortes proportions. Il va dépendre essentiellement, comme on l'a vu, de la position prise par le coureur au départ, mais va dépendre aussi d'autres facteurs tels que par exemple la largeur de l'embrasure entre les montants 1 et 2.

Aussi, dans le but de remédier dans de fortes proportions à l'inconvénient cité, la présente invention est caractérisée par le fait que chaque montant porte un dispositif comprenant une barre susceptible de se mouvoir angulairement sur la poussée du coureur d'une position fermée où elle est alignée sur la ligne de départ à une position ouverte dans le sens de la course, la longueur de la barre s'étendant au moins sur la moitié de la largeur de l'embrasure, ladite largeur d'embrasure dépassant de peu la place nécessaire au passage du coureur pour s'assurer que les deux barres soient actionnées lors dudit passage, chacun desdits dispositifs comprenant en outre un contacteur électrique commandé par la barre et activé dès que ladite barre a parcouru un angle prédéterminé, lesdits contacteurs électriques étant reliés électriquement ensemble de telle façon que le signal électrique enclenchant le chronographe est produit dès qu'au moins l'une des barres a parcouru ledit angle prédéterminé.

Un portillon muni de deux montants présentant . chacun une barre est décrit dans le document US-A 2 559 796. Il s'agit là cependant d'un portillon d'arrivée et non de départ comme dans la présente invention. A l'arrivée, le coureur franchit le portillon à grande vitesse de sorte qu'il est nécessaire que l'embrasure entre les deux montants soit nettement plus grande que l'embrasure présentée par le portillon de départ. Ce fait peut être déduit du document cité qui mentionne que le coureur actionne à l'arrivée une seule barre ou les deux à la fois suivant la position qu'il occupe au moment où il franchit la ligne d'arrivée. Le but poursuivi par le portillon de la citation est donc de proposer deux barres uniquement pour assurer un temps d'arrivée et non pour minimiser ou supprimer l'influence de la position de départ sur le résultat obtenu par le courreur comme cela est le cas dans la présente invention.

L'invention va être expliquée maintenant à l'aide de la description qui suit et du dessin qui illustre, à titre d'exemple, plusieurs modes d'exécution du portillon.
- La figure 1 est une vue en perspective et la figure 2 une vue de dessus d'un portillon exécuté selon l'art antérieur discuté précédemment.
- La figure 3 est une vue en perspective et de principe du portillon selon une première forme d'exécution de l'invention.
- La figure 4 est une vue de dessus expliquant le fonctionnement du portillon illustré en figure 3.
- La figure 5 est une variante de la forme d'exécution présenté en figure 4.
- La figure 6 montre un mode d'exécution de principe du contacteur électrique commandé par la barre du portillon.
- La figure 7 est un schéma montrant les deux contacteurs électriques du portillon de la figure 3, reliés en série.
- La figure 8 est un schéma montrant les deux contacteurs électriques du portillon de la figure 3, reliés en parallèle.
- La figure 9 est une vue de dessus du portillon selon une seconde forme d'exécution de l'invention.
- La figure 10 est un schéma montran les deux contacteurs électriques, et le contacteur photo-électrique du portillon de la figure 9, reliés en série.
- La figure 11 est un schéma montrant les deux contacteurs électriques et le contacteur photo-électrique du portillon de la figure 9, reliés en parallèle.

La figure 3 montre une première forme d'exécution du portillon selon l'invention. Ce portillon comprend deux montants 1 et 2 qui portent chacun un dispositif semblable à celui décrit à propos des figures 1 et 2. Le dispositif 20 comprend donc une barre 21 susceptible de se déplacer angulairement d'une position fermée dans laquelle elle est représentée, à une position ouverte dans le sens de la flèche 7. Ici la longueur de la barre 21 s'étend au moins sur la moitié de la largeur de l'embrasure définie par la distance existant entre les montants 1 et 2. Le dispositif 20 comprend également un contacteur électrique (non représenté) commandé par la barre et activé lorsque ladite barre a parcouru un angle prédéterminé. Un schéma de principe de ce contacteur sera donné plus loin. De façon analogue le montant 2 porte un dispositif 30 sur lequel est articulée une barre 31 couplée à son tour à un contacteur électrique. La barre 31 s'étend au moins sur la moitié de l'embrasure du portillon. Le chemin et la direction du coureur sont symbolisés par la flèche 3 alors que la ligne de départ est figurée par le trait 4.

La figure 4 est une vue de dessus du portillon illustré en figure 3 où sont repris les mêmes chiffres de référence. Les barres sont représentées en positions fermées 21 et 31 où elles sont alignées sur la ligne de départ 4 et en positions entrouvertes 21' et 31' pour lesquelles les contacteurs respectifs sont activés. Entre ces deux positions existe un angle a prédéterminé, choisi de préférence à 30 degrés.

Selon un mode d'exécution de l'invention et comme cela apparaîtra dans des schémas expliqués plus loin, le contacteur monté dans le dispositif 20 et celui monté dans le dispositif 30 sont reliés électriquement ensemble de telle façon que le signal électrique qui va enclencher le chronographe n'est produit que lorsque les barres 21 et 31 auront parcouru chacune ledit angle prédéterminé a. Cette disposition est similaire à une porte électronique ET où un signal de sortie n'est présent que si les deux entrées sont à un niveau logique 1 (même raisonnement mais inversé pour une porte NON-ET).

On voit immédiatement l'intérét du portillon exécuté selon la description qui vient d'être donnée. Un coureur 10 s'élançant selon le chemin 3 devra actionner les deux barres 21 et 31 au moins d'un angle a prédéterminé pour enclencher le chronographe. Gràce à cela, la position de départ du coureur a beaucoup moins d'influence sur le résultat obtenu qu'elle n'en avait avec un portillon à simple barre. En effet, si l'on se reporte à nouveau à la figure 4, on voit que le portillon selon l'invention présente un axe de symétrie central 3. On a représenté dans cette figure deux coureurs en position de départ différente. Le premier a son axe du corps 11 déporté à gauche de l'axe de symétrie 3. L'axe du corps 12 du second est déporté à droite du même axe de symétrie. A déportement équivalent, on comprend que l'espace franchi par l'un ou l'autre coureur est égal au moment où le chronographe est enclenché. De même pour un coureur dont l'axe du corps 10 croïncide avec l'axe de symétrie et qui au départ une fois avancerait le genou gauche et une autre fois le genou droit: le résultat obtenu serait semblable.

Le portillon présenté en figures 3 et 4 utilise une double barre 21 et 31. Chacune de ces barres a une longueur s'étendant sur la moitié de la longueur de l'embrasure. Pour fonctionner correctement ce portillon devra avoir une largeur d'embrasure qui dépasse de peu la place nécessaire au passage du coureur, sans quoi une des barres pourrait ne pas s'ouvrir suffisamment et ne pas activer le contacteur correspondant. On peut estimer que cette largeur ne devrait pas dépasser 0,5m. Cependant, si l'on désire s'en tenir à une largeur normale qui est de l'ordre de 0,75 m tout en assurant un fonctionnement correct du système de déclenchement du chronographe, on aura recours au portillon représenté à la figure 5. Ici chacun des dispositifs 40 et 50, par ailleurs semblable à ce qui a été décrit plus haut, porte une barre 41 et 51 respectivement, chacune de ces barres s'étendant sur plus de la moitié de la largeur de l'embrasure. On est alors sûr que chacune des barres s'ouvrira suffisamment (au moins de l'amplitude a) pour activer les contacteurs des dispositifs 40 et 50.

La figure 6 montre un mode d'exécution possible du contacteur électrique contenu dans chacun des dispositifs 20, 30, 40 et 50. Ici la barre 31 est montée pivotante en 13 sur le dispositif 30. Elle est représentée en position fermée 31 et en position entrouverte 31' pour laquelle le contacteur est activé. L'extrémité de la barre porte un double curseur 32 et 33, le premier faisant contact avec une piste 35. Les pistes 34 et 35 peuvent être des bandes conductrices d'un circuit imprimé. Le double curseur 32 et 33 constitue le pôle commun 36 du contacteur. Aux bandes conductrices 34 et 35 sont reliées respectivement les pôles 37 et 38 du contacteur.

Quand l'angle d'ouverture de la barre est inférieur à a les pôles 36 et 38 sont court-circuités. Quand cette ourverture est supérieure à a, ce sont les pôles 36 et 37 qui sont court-circuités. L'angle a est celui pour lequel le contacteur est dit activé.

Il est clair que beaucoup d'autres systèmes de contacteurs peuvent être utilisés pour remplir les mêmes fonctions. Par exemple, on pourrait utiliser un micro-rupteur à contacts d'ouverture et de fermeture, de même qu'un système apparenté à celui qu'on trouve dans les relais électro-magnétiques.

On a déjà dit que, selon un mode d'exécution de l'invention, les contacteurs électriques, un par dispositif, sont reliés électriquement ensemble de telle façon que le signal électrique n'est produit que lorsque les barres respectives ont parcouru chacune l'angle prédéterminé a. Deux schémas de connexions possibles sont montrés dans les figures 7 et 8 où les contacteurs 29 et 39 sont ceux montés respectivement dans les dispositifs 20 et 30. Dans les deux figures les pôles 36, 37 et 38 sont ceux qui ont été décrits à propos de la figure 6 et les contacteurs sont tous dessinés en position activée.

Dans la figure 7, les contacteurs 29 et 39 sont disposés en série. Quand ils sont activés, ils présentent chacun un contact fermé 36, 37. Un relais 22 est alors excité par une source de tension continue 23, ce qui a pour effet de faire basculer son armature en position 24. Les bornes 25 et 26 sont court-circuitées ce qui est exploité pour produire un signal électrique servant à enclencher un chronographe. Quand les contacteurs ne sont pas activés, les bornes 36 et 38 des contacteurs 29 et 39 sont reliées ensemble et l'armature du relais 22 se trouve en position 27. Aucun signal électrique n'est produit sur les bornes 25 et 26. Le schéma montre également que les deux contacteurs doivent se trouver sur la borne 37 pour que l'armature se positionne en 24.

Dans la figure 8, les contacteurs 29 et 39 sont disposés en parallèle. Quand ils sont activés ils présentent chacun un contact ouvert 36, 38. Le relais 22 n'est pas excité par la source 23 et l'armature relàchée se trouve en position 42. Les bornes 43 et 44 sont alors court-circuitées, ce qui est utilisé pour produire un signal électrique servant à enclencher un chronographe. De même quand les contacteurs ne sont pas activés, les bornes 36 et 38 des contacteurs 29 et 39 sont reliées ensemble et l'armature du relais 22 se trouve en position 45. Aucun signal électrique n'est produit sur les bornes 43 et 44. Le schéma montre aussi que les deux contacteurs doivent se trouver sur la borne 37 pour que l'armature se positionne en 42.

On mentionnera à propos des figures 7 et 8 que le circuit sur lequel agissent les contacteurs 29 et 39 pourrait comprendre un autre système commutateur que celui du relais 22. On pourrait utiliser par exemple un flip-flop du type bistable. On mentionnera aussi que dans la plupart des cas, le générateur 23 et le relais 22 vont se trouver non pas à l'endroit du portillon mais dans une cabine de régie qui comprendra aussi le chronographe. Ce chronographe, du type électronique, est classique et n'a pas à être décrit ici. Il est à zéro au début de la course et se met à compter l'intervalle de temps à partir du signal émis par le relais 22, c'est-à-dire ici dès la mise en court-circuit des bornes 25 et 26, respectivement des bornes 43 et 44 qui sont aussi les bornes d'entrée du chronographe.

En plus de l'avantage déjà explicité ci-dessus de donner à chacun des concurrents des résultats qui soient sensiblement indépendants de leurs positions de départ, le portillon de l'invention évite également que de fausses informations ne soient transmises à la cabine de régie. En effet, il arrive quelques fois qu'avant le départ proprement dit, le coureur actionne une des barres par inadvertance au moyen d'un de ses bâtons de ski par exemple. Dans le portillon connu à une seule barre, ce mouvement conduit très souvent à enclencher le chronographe. Cela sera moins le cas avec le portillon selon l'invention puisque ce mouvement malencontreux devrait actionner deux barres à la fois.

La figure 9 est une vue de dessus du portillon selon une seconde forme d'exécution de l'invention. Il se distingue essentiellement de la première forme d'exécution par le fait qu'il comporte une barrière lumineuse en plus des contacteurs électriques déjà cités. Sur les montants 1 et 2 sont fixés respectivement les dispositifs 60 et 70 qui contiennent chacun un contacteur électrique (non représenté) commandé l'un par la barre 61 et l'autre par la barre 71. Le montant 70 comprend une source lumineuse 72 et le montant 60 une cellule photo-électrique 62 pour constituer la barrière 14. On dispose la barrière 14 à l'avant des barres 61 et 71 dans le sens 3 de la course. La distance entre la barrière et les barres est choisie de telle façon que le coureur ne coupe le faisceau lumineux qu'après avoir activé les contacteurs contenus dans les dispositifs 60 et 70. La cellule 62 actionne de manière connue un contacteur qu'on appellera photo-électrique et qui est schématisé en 15 sur la figure 9. La contacteur 15 peut être un flip-flop du type monostable qui est activé au moment où la barrière est coupée, puis désactivée dès qu'un laps de temps fixé par une constante de temps s'est écoulé.

Cette seconde forme d'exécution améliore sensiblement les performances du portillon selon la première forme, car il supprime absolument tout avantage qui pourrait encore subsister selon ledit premier mode et qui avantagerait tant soit peu un coureur par rapport à un autre. Dans le portillon de la figure 9, c'est le franchissement de la barrière qui provoque en dernier ressort le démarrage du chronographe. En effet, comme on le voit en figure 6, une fois la barre 31 ouverte, c'est-à-dire lorsqu'elle a dépassé l'angle a, le contact reste activé. Il en est de même pour le contacteur activé par la barre 21. Or, comme on le verra à propos des figures 10 et 11, le contacteur photo-électrique et les contacteurs électriques sont reliés ensemble de telle façon que le signal électrique de déclenchement du chronographe n'est produit que lorsque les contacteurs électriques puis le contacteur photo-électrique ont été activés successivement. Il résulte de cela que le signal d'enclenchement est celui issu du franchissement de la barrière pour autant que les contacteurs liés aux barres aient été activés préalablement.

On pourrait se poser la question de savoir pourquoi une simple barrière lumineuse ne suffirait pas, qu'il s'agisse du portillon à simple barre selon l'art antérieur ou du portillon à double barre selon l'invention et ceci à l'exclusion de tout contact électrique. Une telle solution n-est cependant pas satisfaisante car elle donnerait lieu fréquemment à l'émission de signaux d'enclenchement qui ne correspondraient pas au départ réel d'un coureur. En effet, dans les compétitions de ski par exemple, le coureur en position de départ a l'habitude de placer ses bâtons à l'avant de la barre ce qui pourrait interrompre le faisceu lumineux sans qu'il le veuille. Dans l'arrangement préconisé dans le second mode d'exécution de l'invention, la barrière lumineuse n'est potentiellement active que lorsque les barres ont dépassé l'angle a, c'est-à-dire seulement lorsque le coureur est parti. En d'autres termes, la barrière n'est active que dans une fenêtre étroite située immédiatement après l'ouverture des barres.

Dans le même ordre d'idée, on pourrait se contenter d'utiliser la barrière lumineuse conjointement avec un contacteur lié à la barre unique du portillon selon l'art antérieur. Dans ce cas cependant il faudrait placer la barrière très en avant du portillon ce qui rendrait impossible son intégration au dispositif attaché au montant. Or, une barrière indépendante du portillon n'est pas souhaitable, car elle peut tomber, être accrochée par le coureur et surtout ne pas être placée avec exactitude par rapport au portillon.

Deux schémas de connexions possibles de la seconde forme d'exécution de l'invention sont montrés dans les figures 10 et 11. Les contacteurs 69 et 79 sont les contacteurs électriques montés dans les dispositifs correspondants 60 et 70 de la figure 9. Ils sont du type de celui décrit à la figure 6. Le contacteur 15 est le contacteur photo-électrique décrit à propos de ladite figure 9. Quand la barrière lumineuse est libre, le contact est donné entre les bornes 63 et 64. Quand cette barrière est coupée, le contact a lieu entre les bornes 63 et 65. Tous les contacteurs sont dessinés en position activée.

Dans la figure 10, les contacteurs 69, 79 et 15 sont disposés en série. Le fonctionnement du circuit a été décrit à propos de la figure 7. On n'y reviendra donc pas en détail ici. On se contentera de dire que les deux contacteurs électriques 69 et 79 doivent être positionnés en 36-37 et que le contacteur électro-optique doit être positionné en 63-65 pour que l'armature occupe la position 42 à la suite de quoi le chronographe est enclenché.

Dans un schéma comme dans l'autre, on voit que si la barrière lurnineuse est coupée (contacteur 15) sans que les contacteurs 69 et 79 soient activés, il ne se produira absolument rien. On est en présence ici d'un système à porte logique présentant trois entrées et une sortie.

D'après la description précédente les contacteurs électriques 29 et 39 sont reliés ensemble de telle façon que le signal électrique enclenchant le chronographe n'est produit que lorsque les barres 21 et 31 auront parcouru chacune l'angle a. Un autre mode d'exécution est possible dans lequel les contacteurs électriques sont reliés ensemble de telle façon que le signal enclenchant le chronographe est produit dès que l'une des barres a parcouru ledit angle a. Cette solution, qui présente peut être une moins bonne sécurité, peut cependant être envisagée puisque le portillon comporte toujours un axe de symétrie central de telle façon qu'à déportement équivalent du coureur de part et d'autre de cet axe, l'espace franchi est égal au moment où le chronographe est enclenché. Dans ces tonditions le schéma de la figure 7 sera modifié en ce sens que les contacteurs 29 et 39 seront disposés en parallèle de telle façon que le premier des contacteurs à établir la liaison 36-37 excite le relais 22. De façon analogue le schéma de la figure 8 sera modifié en ce sens que les contacteurs 29 et 39 seront disposés en série de telle manière que le premier des contacteurs à établir la liaison 36-37 coupe le circuit de relais 22.

Au portillon exécuté selon la variante dont il vient d'être question peut être adjoint une barrière lumineuse disposée selon ce qui a déjà été décrit. Dans ce cas on modifiera la figure 10 en ce sens qu'on disposera les contacteurs 69 et 79 en parallèle puis le contacteur 15 en série avec lesdits contacteurs 69 et 79. De même, dans l'exécution de la figure 11, on disposera les contacteurs 69 et 79 en série sur lesquels viendra se brancher en parallèle le contacteur 15.

On notera enfin que tous les portillons envisagés jusqu'ici avec barrière lumineuse ne font état que d'une seule barrière lumineuse. Il est évident cependant que plusieurs barrières lumineuses pourraient être envisagées les unes à la suite des autres où ce serait alors le passage à travers la barrière située le plus en aval qui serait déterminant pour l'enclenchement du chronographe.

L'angle prédéterminé a dont il est fait mention dans toute cette description et qui est choisi préférablement à 30 degrés est imposé par la pratique. C'est un angle de sécurité qui empêche que le signal enclenchant le chronographe ne soit émis au moindre petit déplacement de la barre ce qui arrive fréquemment avant que le coureur ne prenne le départ.

## Revendications

1. Portillon de départ pour courses sportives comportant une embrasure formée de deux montants (1, 2) disposés de part et d'autre du chemin (3) emprunté par un coureur et placés sur la ligne de départ (4) et des moyens de contact produisant un signal électrique pour enclencher un chronographe quand le coureur franchit ladite ligne de départ, caractérisé par le fait que chaque montant porte un dispositif (20, 30) comprenant une barre (21, 31) susceptible de se mouvoir angulairement sur la poussée du coureur d'une position fermée où elle est alignée sur la ligne de départ à une position ouverte dans le sens de la course, la longueur de la barre s'étendant au moins sur la moitié de la largeur de l'embrasure, ladite largeur d'embrasure dépassant de peu la place nécessaire au passage du coureur pour s'assurer que les deux barres soient actionnées lors dudit passage, chacun desdits dispositifs comprenant en outre un contateur (29, 39) électrique commandé par la barre et activé dès que ladite barre a parcouru un angle prédéterminé (a), lesdits contacteurs électriques étant reliés électriquement ensemble de telle façon que le signal électrique enclenchant le chronographe est produit dès qu'au moins l'une des barres a parcouru ledit angle prédéterminé.

2. Portillon selon la revendication 1, caractérisé par le fait que l'activation de chacun des contacteurs électriques (29, 39) a lieu pour une excursion angulaire de 30° de la barre qui le commande.

3. Portillon selon la revendication 1, caractérisé par le fait que les contacteurs électriques (29, 39) sont reliés électriquement ensemble de telle façon que le signal électrique enclenchant le chronographe n'est produit que lorsque les barres respectives (21, 31) ont parcouru chacune ledit angle prédéterminé (a).

4. Portillon selon la revendication 3, caractérisé par le fait que chaque contacteur électrique (29, 39) présente un contact fermé (36, 37) quand il est activé et que lesdits contacteurs sont disposés en série.

5. Portillon selon la revendication 3, caractérisé par le fait que chaque contacteur électrique (29, 39) présente un contact ouvert (36, 38) quand il est activé et que lesdits contacteurs sont disposés en parallèle.

6. Portillon selon la revendication 3, caractérisé par le fait qu'il comporte en outre au moins une barrière lumineuse (14) située à l'avant des barres dans le sens de la course, ladite barrière comprenant une source lumineuse (72) solidaire d'un des dispositifs et une cellule (62) solidaire de l'autre dispositif pour activer un contacteur photo-électrique quand le coureur coupe la barrière lumineuse, les contacteurs électriques et le contacteur photo-électrique étant reliés ensemble de telle façon que le signal électrique (15) n'est produit que lorsque les contacteurs électro-mécaniques puis le contacteur photo-électrique ont été activés successivement.

7. Portillon selon la revendication 6, caractérisé par le fait que les contacteurs électriques (29, 39) et le contacteur photo-électrique (15) présentent chacun un contact fermé (36-37, 63-65) quand ils sont activés et qu'ils sont tous disposés en série.

8. Portillon selon la revendication 6, caractérisé par le fait que les contacteurs électriques (29, 39) et le contacteur photo-électrique (15) présentent chacun un contact ouvert (36-38, 63-65) quand ils sont activés et qu'ils sont tous disposés en parallèle.

9. Portillon selon la revendication 1, caractérisé par le fait qu'il comporte en outre au moins une barrière lumineuse (14) située à l'avant des barres dans le sens de la course, ladite barrière comprenant une source lumineuse (72) solidaire d'un des dispositifs et une cellule (62) solidaire de l'autre dispositif pour activer un contacteur photo-électrique quand le coureur coupe la barrière lumineuse, les contacteurs électriques et le contacteur photo-électrique étant reliés ensemble de telle façon que ledit signal électrique n'est produit que lorsqu'un des contacteurs électriques puis le contacteur photo-électrique ont été activés successivement.

## Patentansprüche

1. Starttor für den Rennsport mit einer Toröffnung, die von zwei Stehern (1,2) gebildet wird, die auf beiden Seiten der Strecke (3) angeordnet sind, die vom Läufer zurückgelegt wird, und die auf der Startlinie (4) angeordnet sind und mit Kontakteinrichtungen, welche ein elektrisches Signal erzeugen, um einen Zeitmesser einzuschalten, wenn der Läufer die Startlinie überquert, dadurch gekennzeichnet, daß jeder Steher eine Vorrichtung (20, 30) trägt, die eine Stange (21, 31) besitzt, die sich beim Anstoßen des Läufers aus einer geschlossenen Stellung, in der sie gegenüber der Startlinie ausgerichtet ist, in eine offene Stellung in Richtung des Laufes verschwenkt, wobei sich die Länge des Stabes wenigstens über die Hälfte der Breite der Toröffnung erstreckt, wobei die Breite der Toröffnung etwas größer ist als der für den Durchtritt eines Läufers notwendige Platz, um zu gewährleisten, daß beim Durchtritt beide Stäbe betätigt werden, wobei jede dieser Einrichtungen weiters eine elektrische Kontaktvorrichtung (29, 39) aufweist, die durch den Stab betätigt und aktiviert wird, sobald der Stab einen vorbestimmten Winkel (a) durchlaufen hat, wobei die elektrischen Kontaktvorrichtungen miteinander elektrisch so verbunden sind, daß das elektrische Signal, das den Zeitmesser in Gang setzt, erzeugt wird, sobald wenigstens einer der Stäbe den genannten vorbestimmten Winkel durchlaufen ist.

2. Tor nach Anspruch 1, dadurch gekennzeichnet, daß die Aktivierung der beiden elektrischen Kontaktvorrichtungen (29, 39) bei einer Verschwenkung des Stabes, der sie betätigt, um einen Winkel von 30° stattfindet.

3. Tor nach Anspruch 1, dadurch gekennzeichnet, daß die elektrischen Kontaktvorrichtungen (29, 39) elektrisch so miteinander verbunden sind, daß das den Zeitmesser einschaltende Signal nur erzeugt wird, wenn die jeweiligen Stäbe (21, 31) den erwähnten, vorbestimmten Winkel (a) durchlaufen haben.

4. Tor nach Anspruch 3, dadurch gekennzeichnet, daß jede elektrische Kontaktvorrichtung (29, 39), wenn sie aktiviert ist, einen geschlossenen Kontakt (36, 37) aufweist, und daß die Kontaktvorrichtungen in Serie geschaltet sind.

5. Tor nach Anspruch 3, dadurch gekennzeichnet, daß jede elektrische Kontaktvorrichtung (29, 39), wenn sie aktiviert ist, einen offenen Kontakt (36, 38) aufweist, und daß die genannten Kontaktvorrichtungen parallel geschaltet sind.

6. Tor nach Anspruch 3, dadurch gekennzeichnet, daß es weiters wenigstens eine Lichtschranke (14) aufweist, die in Richtung des Laufes vor den Stäben angeordnet ist, daß die Schranke eine Lichtquelle (72), die mit einer der Vorrichtungen verbunden ist, und eine Zelle (62) aufweist, die mit der anderen Vorrichtung verbunden ist, um eine photoelektrische Kontaktvorrichtung zu aktivieren, wenn der Läufer die Lichtschranke durchquert, wobei die elektrischen Kontaktvorrichtungen und die photoelektrische Kontaktvorrichtung so geschaltet sind, daß das elektrische Signal (15) nur erzeugt wird, wenn zunächst die elektromechanischen Kontaktvorrichtungen und dann die photoelektrische Kontaktvorrichtung aktiviert worden sind.

7. Tor nach Anspruch 6, dadurch gekennzeichent, daß die elektrischen Kontaktvorrichtungen (29, 39) und die photoelektrische Kontaktvorrichtung (15), wenn sie aktiviert sind, beide einen geschlossenen Kontakt (36-37; 63-65) aufweisen, und daß sie alle in Serie geschaltet sind.

8. Tor nach Anspruch 6, dadurch gekennzeichnet, daß die elektrischen Kontaktvorrichtungen (29, 39) und die photoelektrische Kontaktvorrichtung (15), wenn sie aktiviert sind, beide einen offenen Kontakt (36-38; 63-65) besitzen und parallel angeordnet sind.

9. Tor nach Anspruch 1, dadurch gekennzeichnet, daß es weiters wenigstens eine Lichtschranke (14) aufweist, die in Richtung des Laufes vor den Stäben angeordnet ist, wobei die Schranke eine Lichtquelle (72), die mit einer der Vorrichtungen verbunden ist und eine Zelle (62) aufweist, die mit der anderen Vorrichtung verbunden ist, um eine photoelektrische Kontaktvorrichtung zu aktivieren, wenn der Läufer die Lichtschranke passiert, und die elektrische Kontaktvorrichtungen und die photoelektrische Kontaktvorrichtung so geschaltet sind, daß das elektrische Signal nur erzeugt wird, wenn zunächst eine der elektrischen Kontaktvorrichtungen und dann anschließend die photoelektrische Kontaktvorrichtung aktiviert worden sind.

## Claims

1. Departure gate for sporting runs including an outlet formed by two riser members (1, 2) arranged on either side of the track (3) used by the runner and placed on the line of departure (4), and contact means producing an electrical signal for starting a chronograph when the runner crosses said line, characterized by the fact that each riser bears a device (20, 30) including a bar (21, 31) arranged to move angularly when pushed by the runner from a closed position aligned with the line of departure to an open position in the sense of the course, the length of the bar extending at least halfway over the width of the outlet, said width exceeding only slightly the space necessary to allow the runner to pass in order to be sure both bars are actuated during said passage each of said device further comprising an electrical contactor (29, 39) controlled by the bar and operated as soon as said bar has traversed a predetermined angle (a), said electrical contactors being coupled togehter electrically so that the electrical signal for starting the chronograph is produced as soon as at least one of the bars has traversed said predetermined angle.

2. Departure gate according to claim 1, characterized by the fact that the operation of each electrical contactor (29, 39) takes place at an angular displacement of 30° of the bar which controls it.

3. Departure gate according to claim 1, characterized by the fact the electrical contactors (29, 39) are coupled together electrically so that the electrical signal for starting the chronograph is produced only when the respective bars (21, 31) have each traversed said predetermined angle (a).

4. Departure gate according to claim 3, characterized by the fact each electrical contactors (29, 39) exhibits a closed contact (36, 37) when operated and that said contactors are arranged in series.

5. Departure gate according to claim 3, characterized by the fact that each electrical contactors (29, 39) exhibits an open contact (36, 38) when operated and that said contactors are arranged in parallel.

6. Departure gate according to claim 3, characterized by the fact that it further includes at least one luminous barrier (14) located in front of the bars in the sense of the course, said barrier comprising a luminous source (72) fixed to one of the devices and a cell (62) fixed to the other device so as to actuate a photo-electric contactor when a runner breaks the luminous barrier, the electrical contactors and the photo-electric contactor being intercoupled in a manner such that the electrical signal (15) is produced only when the electrical contactors then the photo-electric contactor have been successively activated.

7. Departure gate according to claim 6, characterized by the fact that the electrical contactors (29, 39) and the photoelectric contactor (15) each exhibit a closed contact (36-37, 63-65) when operated, all said contactors being arranged in series.

8. Departure gate according to claim 6, characterized by the fact that the electrical contactors (29, 39) and the photo-electric contactor (15) each exhibit an open contact (36-38, 63-65) when operated, all said contactors being arranged in parallel.

9. Departure gate according to claim 1, characterized by the fact that it further includes at least one luminous barrier (14) located in front of the bars in the sense of the course, said barrier comprising a luminous source (72) fixed to one of the devices and a cell (652) fixed to the other device so as to actuate a photo-electric contactor when a runner breaks the luminous barrier, the electrical contactors and the photo-electric contactor being intercoupled in a manner such that the electrical signal is produced only when the electrical contactors then the photo-electric contactor have been successively activated.
